# EUROPÄISCHE PATENTANMELDUNG

(11) **EP 1 568 820 A1**
(43) Veröffentlichungstag der Anmeldung: **31.08.2005**
(21) Anmeldenummer: 05101240.9
(22) Anmeldetag: 18.02.2005
(51) Int. Cl.: D21F 9/00, D21F 1/00

(54) **Blattbildungssystem**

(30) Priorität: 26.02.2004 DE 102004009317
(71) Anmelder: Voith Paper Patent GmbH, 89522 Heidenheim (DE)
(72) Erfinder: Schmidt-Rohr, Volker, 89522 Heidenheim (DE); Jaschinski, Thomas, Dr., 89522 Heidenheim (DE); Rühl, Thomas, 73249 Wernau (DE); Moser, Johann, 89518 Heidenheim (DE); Ruf, Wolfgang, 89542 Herbrechtingen (DE); Loser, Hans, 89129 Langenau (DE); Weiss, Wilfried, 89518 Heidenheim (DE); Schuster, Franz, 89428 Syrgenstein (DE)

(57) **Zusammenfassung**

Die Erfindung betrifft ein Blattbildungssystem (1) einer Maschine zur Herstellung einer Faserstoffbahn (2), insbesondere Papier- oder Kartonbahn, aus mindestens einer Faserstoffsuspension (3), mit einem Stoffauflauf (4) und mit einer Siebpartie (7) mit zwei umlaufenden endlosen Sieben (Innensieb 8.1, Außensieb 8.2).

Das Blattbildungssystem (1) ist dadurch gekennzeichnet, dass der Faserstoffsuspensionsstrahl (13) eine Strahlturbulenz (T) mittleren Niveaus aufweist, wobei der Abstand (A_{H}) der Hüllkurven (H₁, H₂) der Strahloberflächen (O₁, O₂) im Abstand (A_{II}) von 250 mm nach dem Verlassen der Stoffauflaufdüse (5) um maximal 10% gegenüber dem Abstand (A_{I}) von 25 mm nach dem Verlassen der Stoffauflaufdüse (5) größer geworden ist, dass zumindest eine Breitenwand (6.1, 6.2) der Stoffauflaufdüse (5) in ihrem auslaufseitigen Bereich mindestens ein sich über die Maschinenbreite (M) erstreckendes und die Faserstoffsuspension (3) beeinflussendes Konvergenzelement (17, 25; 26, 27) aufweist und dass die Faserstoffsuspension (3) im auslaufseitigen Bereich des Stoffauflaufs (4) eine Faserstoffdichte (D) im Bereich von 0,85 bis 1,5 %, vorzugsweise von 0,9 bis 1,1 %, aufweist.

## Beschreibung

Die Erfindung betrifft ein Blattbildungssystem einer Maschine zur Herstellung einer Faserstoffbahn, insbesondere Papier- oder Kartonbahn, aus mindestens einer Faserstoffsuspension, mit einem Stoffauflauf, der eine Stoffauflaufdüse mit zwei sich quer über die Maschinenbreite erstreckenden Breitenwänden (untere Düsenwand, obere Düsenwand) umfasst, und mit einer Siebpartie mit zwei umlaufenden endlosen Sieben (Innensieb (Tragsieb), Außensieb), die beide über einen Umfangsbereich eines jeweiligen Umlenkelements, insbesondere einer Brustwalze, laufen und danach zumindest bis zum Erreichen einer Impingementeinrichtung unter Bildung eines keilförmigen Stoffeinlaufspalts, der unmittelbar die mindestens eine von dem Stoffauflauf als Faserstoffsuspensionsstrahl ausgebrachte Faserstoffsuspension bei Ausbildung jeweiliger Strahlauftreffpunkte auf den beiden Sieben aufnimmt, zusammenlaufen und anschließend eine Doppelsiebstrecke bilden, in welcher die beiden Siebe und die mindestens eine dazwischen liegende Faserstoffsuspension über mehrere Formier- und Entwässerungselemente geführt sind.

Ein derartiges Blattbildungssystem ist in Fachkreisen seit geraumer Zeit bekannt, wobei die entsprechende Siebpartie gemeinhin als so genannter Leisten-Spaltformer ausgeführt ist.

Bei hohen Geschwindigkeiten treten an diesem Formertyp oft helle Flecken in der Faserstoffbahn auf, da die beim Strahleinschuss der Faserstoffsuspension in den Stoffeinlaufspalt eingeschleppte Luft nicht ausreichend entfernt werden kann. Des weiteren sind die Gegenleisten oftmals zu weit vom Strahlauftreffpunkt entfernt, so dass bei den kleinen Austrittsöffnungen an den Stoffauflaufdüsen, die bei hoher Geschwindigkeit gefahren werden, an den Leisten eine zu hohe Faserstoffdichte der Faserstoffsuspension vorliegt und somit keine ausreichende Formationsverbesserung mehr möglich ist.

Es ist also Aufgabe der Erfindung, ein Blattbildungssystem einer Maschine zur Herstellung einer fleckenfreien Faserstoffbahn mit einer sehr guten Formation auch bei hohen Geschwindigkeiten anzugeben.

Diese Aufgabe wird erfindungsgemäß dadurch gelöst,
- dass der Faserstoffsuspensionsstrahl eine Strahlturbulenz mittleren Niveaus aufweist, wobei der Abstand der Hüllkurven der Strahloberflächen im Abstand von 250 mm nach dem Verlassen der Stoffauflaufdüse um maximal 10% gegenüber dem Abstand von 25 mm nach dem Verlassen der Stoffauflaufdüse größer geworden ist,
- dass zumindest eine Breitenwand der Stoffauflaufdüse in ihrem auslaufseitigen Bereich mindestens ein sich über die Maschinenbreite erstreckendes und die Faserstoffsuspension beeinflussendes Konvergenzelement aufweist und
- dass die Faserstoffsuspension im auslaufseitigen Bereich des Stoffauflaufs eine Faserstoffdichte im Bereich von 0,85 bis 1,5 %, vorzugsweise von 0,9 bis 1,1 %, aufweist.

Ein Faserstoffsuspensionsstrahl mit einer Strahlturbulenz mittleren Niveaus erzeugt einen "glatten" Faserstoffsuspensionsstrahl, der sich auf die Vermeidung der Entstehung von hellen Flecken günstig auswirkt.

Weiterhin bewirkt eine hohe Faserstoffdichte im auslaufseitigen Bereich des Stoffauflauf, dass die Strahlturbulenz des Faserstoffsuspensionsstrahl auf ein mittleres Niveau gebracht und die Wassermenge in der Faserstoffsuspension klein gehalten werden kann.

Ein störungsfreier Strahleinschuss der Faserstoffsuspension in den Stoffeinlaufspalt und ein kleiner Abstand zwischen dem Strahlauftreffpunkt und einer ersten, vorzugsweise der Impingementeinrichtung gegenüberliegenden Leiste bewirken, dass eine gute Formation erzielt werden kann.

Überdies ist die Impingementeinrichtung das erste Entwässerungselement in der Doppelsiebstrecke, über das die beiden Siebe mit der dazwischen liegenden Faserstoffsuspension laufen. Sie sorgt dafür, dass die vom Faserstoffsuspensionsstrahl eingeschleppte Luft möglichst schnell aus der Faserstoffsuspension entfernt wird und keine hellen Flecken entstehen können.

Die Kombination der erfindungsgemäßen Merkmale erbringt somit unter anderem nachfolgende Vorteile:
- keine hellen Flecken in der Faserstoffbahn;
- eine sehr gute Formation;
- sehr gute Querprofile , insbesondere Flächengewichts- und Aschequerprofil;
- eine geringe zu entwässernde Faserstoffsuspensionsmenge.

Die Kombination der genannten Merkmale erlaubt den Einsatz des erfindungsgemäßen Blattbildungssystems selbst bei hohen Geschwindigkeiten und bei niedrigen Flächengewichten. Bei diesen Parametern weist ein Walzen-Leisten-Spaltformer (Roll-Blade-Former) eine zu hohe Formierwalzenentwässerung auf, die sich negativ auf die Qualitäten der herzustellenden Faserstoffbahn auswirkt.

Ferner kann das erfindungsgemäße Blattbildungssystem auch bei Umbauten von vorhandenen Systemen seinen Einsatz finden, wie beispielsweise bei Umbauten von BelBaie-Formern.

Das Konvergenzelement der Stoffauflaufdüse ("Endkonvergenzdüse") ist bevorzugt derart angeordnet, dass es eine Eintauchtiefe in die Faserstoffsuspension > 8 mm, vorzugsweise > 10 mm, insbesondere > 15 mm, aufweist. Die durch das Eintauchen entstehende Wirkfläche des Konvergenzelements erstreckt sich über die Maschinenbreite und verläuft im Wesentlichen senkrecht zur Strömungsrichtung der Faserstoffsuspension. Dabei kann das Konvergenzelement eine polygone, von der Faserstoffsuspension berührte Wirkflächenkontur aufweisen.

Ein derartiges Konvergenzelement ist beispielsweise in der deutschen Gebrauchsmusterschrift DE 297 13 434 U1 (PA10587 DEG) des Anmelders beschrieben. Diese Druckschrift wird hiermit zum Gegenstand der vorliegenden Offenbarung gemacht, insbesondere hinsichtlich der Gestaltung des Konvergenzelements.

Das Konvergenzelement ist vorteilhaft als eine vorzugsweise sektional einstellbare Blende oder als ein vorzugsweise starr angeordneter Höcker ausgebildet, wobei auch der Höcker eine sich in Strömungsrichtung erstreckende Wirkfläche für den Faserstoffsuspensionsstrahl aufweist. Von Vorteil ist hierbei, dass auch bei sich ändernden und/oder unterschiedlichen Spaltweiten der Stoffauflaufdüse eine sich nahezu konstante Strahlauftreffsituation ergibt.

Die Stärke der Kontraktion des Faserstoffsuspensionsstrahls ist sehr stark von der Schärfe der Blendenkante abhängig, deshalb wird bei der Herstellung der Blende sehr großer Wert auf eine exakte Bearbeitung der Blendenkante gelegt. Es erweist sich jedoch immer wieder als ein Problem, dass die Kontraktion über die Maschinenbreite hinweg nicht absolut konstant ist, sondern unerwünschte Abweichungen aufweist. Dies ist besonders unangenehm bei Stoffaufläufen mit sektionierter Stoffdichte-Korrektur, da hier eine besonders gleiche Durchsatzmenge über die gesamte Maschinenbreite erwünscht ist.

Ferner kann das Konvergenzelement gleichseitig und/oder gegenseitig zu der Impingementeinrichtung angeordnet sein.

Eine mögliche Ausgestaltung sieht vor, dass jede Breitenwand der Stoffauflaufdüse in ihrem auslaufseitigen Bereich mindestens ein sich über die Maschinenbreite erstreckendes und die Faserstoffsuspension beeinflussendes Konvergenzelement aufweist. Durch kann eine unterschiedliche oder vorzugsweise symmetrische Endkonvergenz in der Stoffauflaufdüse erzeugt werden. Die Summe der Endkonvergenzen kann bei symmetrischer Anordnung der Konvergenzelemente größer gewählt werden und ist gemäß obiger Ausführungen > 16 mm, vorzugsweise > 20 mm, insbesondere > 30 mm.

Der Vorteil der Endkonvergenz liegt allgemein darin, dass die mittlere Geschwindigkeit der Faserstoffsuspension auf dem größten Teil der Düsenlänge kleiner ist als ohne Endkonvergenz und somit weniger Energie in Strahlturbulenz umgesetzt wird.

In weiterer Ausgestaltung ist vorgesehen, dass in der Stoffauflaufdüse mehrere Lamellen mit gestaffelten Längen angeordnet sind. Dabei weist die mindestens eine kurze Lamelle bevorzugt eine Länge im Bereich von 50 bis 85 %, vorzugsweise von 65 bis 75 %, der Düsenlänge und die mindestens eine lange Lamelle bevorzugt eine Länge im Bereich von 70 bis 99 %, vorzugsweise von 90 bis 98 %, der Düsenlänge auf.

Ferner wird vorgeschlagen, dass die mindestens eine lange Lamelle in einem Bereich mit niedriger Strömungsgeschwindigkeit der Faserstoffsuspension angeordnet ist. Sie reicht somit vorzugsweise nicht in den durch das Konvergenzelement bedingten Knick hin.

Damit die in der Faserstoffsuspension enthaltene Luft wirksam abgeführt wird, ist die Impingementeinrichtung in bevorzugter Ausführung als ein Impingementschuh ausgebildet, der eine ortsfeste und offene Oberfläche aufweist und vorzugsweise mit einem Vakuum > 0,5 kPa, vorzugsweise > 2 kPa, insbesondere > 5 kPa, regel-/steuerbar besaugt ist.

Dabei kann die offene Oberfläche des Impingementschuhs durch maschinenbreite Schlitze quer zur Strömungsrichtung der Faserstoffsuspension, durch unterbrochene und maschinenbreite Schlitze quer zur Strömungsrichtung der Faserstoffsuspension, durch Fischgrätchenschlitze in Strömungsrichtung der Faserstoffsuspension, durch Bohrungen und/oder durch andersartig geformte Öffnungen gebildet sein, wobei diese Ausgestaltungen lediglich beispielhaften Charakter aufweisen. Weitere Ausgestaltungsmöglichkeiten sind selbstverständlich möglich.

Ferner ist der Impingementschuh bevorzugt ab einem Bereich < 70 mm, vorzugsweise < 50 mm, insbesondere < 25 mm, nach seiner Vorderkante besaugt und der Strahlauftreffpunkt ist in Sieblaufrichtung in einem Abstand zur Vorderkante des Impingementschuhs angeordnet, wobei der Abstand im Bereich von 10 bis 200 mm, vorzugsweise von 50 bis 120 mm, liegt. Weiterhin weist der Faserstoffsuspensionsstrahl einen Auftreffwinkel auf das den Impingementschuh berührende Außensieb auf, der im Bereich von 1 bis 10°, vorzugsweise bei 3°, liegt. Hierdurch wird in idealer Weise die Abstreifwirkung der Vorderkante und das Vakuum des Impingementschuhs zur Luftabfuhr kombiniert.

Der Impingementschuh muss eine starke Krümmung aufweisen, das heißt einen hohen Pressdruck auf die Faserstoffsuspension ausüben, um auf der gegenüberliegenden Seite die Luft mittels der Siebspannung aus der Faserstoffsuspension auspressen zu können. Hierzu weist der Impingementschuh bevorzugt mindestens eine, vorzugsweise zwei oder mehrere gekrümmte Sektionen mit vorzugsweise unterschiedlichen Längen auf, deren Radii in Sieblaufrichtung jeweils einen größeren Wert aufweisen. Der Radius der ersten Sektion weist bevorzugt einen Wert im Bereich von 0,6 bis 4 m, vorzugsweise von 1 bis 2 m, und der Radius der zweiten Sektion bevorzugt einen Wert im Bereich von 2 bis 5 m, vorzugsweise von 3 m, auf, wohingegen die Länge der ersten Sektion bevorzugt einen Wert im Bereich von 15 bis 150 mm, vorzugsweise von 70 bis 120 mm, und die Länge der zweiten Sektion bevorzugt einen Wert im Bereich von 90 bis 250 mm aufweist. Diese Dimensionen sind besonders bei hohen Geschwindigkeiten vorteilhaft.

Weiterhin weist der Faserstoffsuspensionsstrahl vorzugsweise eine Geschwindigkeit ≥ 950 m/min, insbesondere ≥ 1.500 m/min für holzfreie Faserstoffsuspensionen, auf, da bei dieser Geschwindigkeit die erfindungsgemäßen Vorteile bestmöglicht erreicht werden.

Zwecks Erzeugung von Scherkräften in der Faserstoffsuspension für deren Entflockung ist die erste, vorzugsweise der Impingementeinrichtung gegenüberliegende Leiste ortsfest oder flexibel an das berührende Innensieb anpressbar angeordnet. Bevorzugt ist sie dabei in einem Abstand ≤ 400 mm, vorzugsweise ≤ 300 mm, zur Vorderkante der Impingementeinrichtung angeordnet und/oder sie ist unter einem Winkel ≤ 90°, vorzugsweise ≤ 70°, insbesondere ≤ 45°, an die Impingementeinrichtung angestellt. Insbesondere kann die Leiste als eine erste Leiste einer der Impingementeinrichtung in Sieblaufrichtung nachfolgenden Formiereinrichtung, insbesondere eines Formiersaugers, ausgeführt sein und der Abstand zwischen der Ablaufkante der Impingementeinrichtung und der Leiste der Formiereinrichtung kann einen Wert im Bereich 20 bis 400 mm, vorzugsweise von 50 bis 250 mm, aufweisen.

Die Eintauchtiefe der gegenüberliegenden Leiste muss so gewählt sein, dass sie immer das Innensieb berührt, um mit dem Leistenpuls die Formation verbessern zu können. Demgemäß weist die Leiste bevorzugt eine derartige Eintauchtiefe in das Innensieb auf, dass bei Stillstand des Blattbildungssystems ein Umschlingungswinkel des Innensiebs um die Leiste der Formiereinrichtung vorliegt, der einen Wert im Bereich von 0 bis 5°, vorzugsweise von 0,5 bis 2°, aufweist.

Weitere Merkmale und Vorteile der Erfindung ergeben sich aus der nachfolgenden Beschreibung bevorzugter Ausführungsbeispiele unter Bezugnahme auf die Zeichnung.

Es zeigen
- Figur 1:: eine schematische Seitenansicht einer Ausführungsform des erfindungsgemäßen Blattbildungssystems;
- Figur 2:: eine ergänzende schematische Seitenansicht des erfindungsgemäßen Blattbildungssystems der Figur 1;
- Figur 3:: eine Einzelheit der Figur 2; und
- Figur 4:: eine schematische und ausschnittsweise Perspektivansicht eines Stoffauflaufs des erfindungsgemäßen Blattbildungssystems.

Die Figur 1 zeigt eine schematische Seitenansicht eines Blattbildungssystems 1 einer Maschine zur Herstellung einer Faserstoffbahn 2, insbesondere Papier- oder Kartonbahn, aus mindestens einer Faserstoffsuspension 3.

Das Blattbildungssystem 1 besitzt einen Stoffauflauf 4, der eine Stoffauflaufdüse 5 mit zwei sich quer über die Maschinenbreite M (Pfeil) erstreckenden Breitenwänden (untere Düsenwand 6.1, obere Düsenwand 6.2) umfasst, und eine Siebpartie 7. Die Siebpartie 7 umfasst zwei umlaufende endlose Siebe (Innensieb (Tragsieb) 8.1 , Außensieb 8.2), die beide über einen Umfangsbereich 9.1, 9.2 eines jeweiligen Umlenkelements 10.1, 10.2, insbesondere einer Brustwalze, laufen und danach zumindest bis zum Erreichen einer Impingementeinrichtung 11 unter Bildung eines keilförmigen Stoffeinlaufspalts 12, der unmittelbar die mindestens eine von dem Stoffauflauf 4 als Faserstoffsuspensionsstrahl 13 ausgebrachte Faserstoffsuspension 3 bei Ausbildung jeweiliger Strahlauftreffpunkte 14.1, 14.2 auf den beiden Sieben 8.1, 8.2 aufnimmt, zusammenlaufen und anschließend eine Doppelsiebstrecke 15 bilden, in welcher die beiden Siebe 8.1, 8.2 und die mindestens eine dazwischen liegende Faserstoffsuspension 3 über mehrere Formier- und Entwässerungselemente 16 bekannter Bauart und Funktionsweise geführt sind. Die Formier- und Entwässerungselemente 16 können beispielsweise Formierleisten, Entwässerungsleisten, Saugeinrichtungen in Form eines Saugkasten oder eine Saugwalze, und dergleichen umfassen.

Der Faserstoffsuspensionsstrahl 13 weist eine Strahlturbulenz T mittleren Niveaus auf, wobei der Abstand A_{H} der Hüllkurven H₁, H₂ der Strahloberflächen O₁, O₂ im Abstand A_{II} von 250 mm nach dem Verlassen der Stoffauflaufdüse 5 um maximal 10% gegenüber dem Abstand A_{I} von 25 mm nach dem Verlassen der Stoffauflaufdüse 5 größer geworden ist. Diese genannten Eigenschaften beziehungsweise Merkmale sind in der Ausführung gemäß der Figur 1 rein schematisch eingezeichnet. Ferner weist zumindest eine Breitenwand 6.1, 6.2 der Stoffauflaufdüse 5 weist in ihrem auslaufseitigen Bereich mindestens ein sich über die Maschinenbreite M (Pfeil) erstreckendes und die Faserstoffsuspension 3 beeinflussendes Konvergenzelement 17 (vgl. Figur 4) und die Faserstoffsuspension 3 im auslaufseitigen Bereich des Stoffauflaufs 4 eine Faserstoffdichte D im Bereich von 0,85 bis 1,5 %, vorzugsweise von 0,9 bis 1,1 %, auf.

Die Impingementeinrichtung 11 ist gemäß der Ausführungsform der Figur 1 als ein Impingementschuh 11.1 ausgebildet, der eine ortsfeste und offene Oberfläche 19 aufweist und mit einem Vakuum Vᵢ; V₁, V₂ > 0,5 kPa, vorzugsweise > 2 kPa, insbesondere > 5 kPa, regel-/steuerbar besaugt ist. Die Besaugung besitzt hierbei einen optionalen Charakter.

Die offene Oberfläche 19 des Impingementschuhs 11.1 ist durch maschinenbreite Schlitze quer zur Strömungsrichtung S (Pfeil) der Faserstoffsuspension 3, durch unterbrochene und maschinenbreite Schlitze quer zur Strömungsrichtung S (Pfeil) der Faserstoffsuspension 3, durch Fischgrätchenschlitze in Strömungsrichtung S (Pfeil) der Faserstoffsuspension 3, durch Bohrungen und/oder durch andersartig geformte Öffnungen gebildet.

Der Impingementschuh 11.1 ist ab einem Bereich C < 70 mm, vorzugsweise < 50 mm, insbesondere < 25 mm, nach seiner Vorderkante 20 besaugt und der Strahlauftreffpunkt 14.1 ist in Sieblaufrichtung L (Peil) in einem Abstand A₁ zur Vorderkante 20 des Impingementschuhs 11.1 angeordnet, wobei der Abstand A₁ im Bereich von 10 bis 200 mm, vorzugsweise von 50 bis 120 mm, liegt.

Zudem weist der Impingementschuh 11.1 mindestens eine, vorzugsweise zwei oder mehrere gekrümmte Sektionen Sᵢ mit vorzugsweise unterschiedlichen Längen Lᵢ auf, deren Radii Rᵢ in Sieblaufrichtung L (Pfeil) jeweils einen größeren Wert aufweisen. In der Ausführungsform der Figur 1 weist der Impingementschuh 11.1 zwei Sektionen S₁, S₂ auf, wobei der Radius R₁ der ersten Sektion S₁ einen Wert im Bereich von 0,6 bis 4 m, vorzugsweise von 1 bis 2 m, und der Radius R₂ der zweiten Sektion S₂ einen Wert im Bereich von 2 bis 5 m, vorzugsweise von 3 m, aufweist. Weiterhin weist die Länge L₁ der ersten Sektion S₁ einen Wert im Bereich von 15 bis 150 mm, vorzugsweise von 70 bis 120 mm, und die Länge L₂ der zweiten Sektion S₂ einen Wert im Bereich von 90 bis 250 mm auf.

Der Faserstoffsuspensionsstrahl 13 weist zudem einen Auftreffwinkel α auf das den Impingementschuh 11.1 berührende Außensieb 8.2 und eine Geschwindigkeit v (Pfeil) ≥ 950 m/min, insbesondere ≥ 1.500 m/min für holzfreie Faserstoffsuspensionen, auf. Der Auftreffwinkel α liegt im Bereich von 1 bis 10°, vorzugsweise bei 3°.

Weiterhin weist das in der Figur 1 dargestellte Blattbildungssystem 1 eine erste, dem Impingementschuh 11.1 gegenüberliegende Leiste 18 (gestrichelte Darstellung) bekannter Bauart und Funktionsweise auf, die ortsfest oder flexibel an das anliegende Innensieb (Tragsieb) 8.1 anpressbar angeordnet ist. Zudem ist die Leiste 18 in einem Abstand A₃ ≤ 400 mm, vorzugsweise ≤ 300 mm, zur Vorderkante 20 des Impingementschuhs 11.1 angeordnet ist und sie ist unter einem Winkel γ ≤ 90°, vorzugsweise ≤ 70°, insbesondere ≤ 45°, an den Impingementschuh 11.1 angestellt.

Die Figur 2 zeigt eine ergänzende schematische Seitenansicht des erfindungsgemäßen Blattbildungssystems 1 der Figur 1.

Die erste, der Impingementeinrichtung 11 in Ausgestaltung eines Impingementschuhs 11.1 versetzt gegenüberliegende Leiste 18 bekannter Bauart und Funktionsweise ist ortsfest oder flexibel an das anliegende Innensieb (Tragsieb) 8.1 anpressbar angeordnet (vgl. Figur 1).

Gemäß der Ausführungsform der Figur 2 ist die Leiste 18 als eine erste Leiste 21 einer dem Impingementschuh 11.1 in Sieblaufrichtung L (Pfeil) nachfolgenden und an sich bekannten Formiereinrichtung 2 2, insbesondere eines Formiersaugers 22.1, ausgeführt.

Der Abstand A₃ zwischen der Ablaufkante 23 des Impingementschuhs 11.1 und der Leiste 21 der Formiereinrichtung 22 weist dabei bevorzugt einen Wert im Bereich 20 bis 400 mm, vorzugsweise von 50 bis 250 mm, auf.

Weiterhin zeigt die Figur 3 eine Einzelheit X der Figur 2. Es ist erkennbar, dass die Leiste 21 eine derartige Eintauchtiefe F in das Innensieb (Tragsieb) 8.1 aufweist, dass bei Stillstand des Blattbildungssystems 1 ein Umschlingungswinkel β des Innensiebs (Tragsieb) 8.1 um die Leiste 21 der Formiereinrichtung 22 vorliegt, der einen Wert im Bereich von 0 bis 5°, vorzugsweise von 0,5 bis 2°, aufweist.

Die Figur 4 zeigt eine schematische und ausschnittsweise Perspektivansicht eines Stoffauflaufs 4 des erfindungsgemäßen Blattbildungssystems 1.

Der Stoffauflauf 4 umfasst, wie bereits ausgeführt, eine Stoffauflaufdüse 5 mit zwei sich quer über die Maschinenbreite M (Pfeil) erstreckenden Breitenwänden (untere Düsenwand 6.1, obere Düsenwand 6.2).

Die obere Düsenwand 6.2 der Stoffauflaufdüse 5 weist in ihrem auslaufseitigen Bereich ein sich über die Maschinenbreite M (Pfeil) erstreckendes und die Faserstoffsuspension 3 beeinflussendes Konvergenzelement 17 auf. Dieses Konvergenzelement 17 ist derart angeordnet, dass es eine Eintauchtiefe E in die Faserstoffsuspension 3 > 8 mm, vorzugsweise > 10 mm, insbesondere > 15 mm, besitzt und somit eine sich über die Maschinenbreite M (Pfeil) erstreckende Wirkfläche 24 aufweist, die im Wesentlichen senkrecht zur Strömungsrichtung S (Pfeil) der Faserstoffsuspension 3 verläuft. Das Konvergenzelement 17 weist hierbei in weiterer Ausgestaltung eine polygone, von der Faserstoffsuspension 3 berührte Wirkflächenkontur K auf.

Das Konvergenzelement 17 ist gemäß der Figur 4 als eine vorzugsweise sektional einstellbare Blende 25 bekannter Bauart und Funktionsweise ausgebildet. Die sektionale Einstellbarkeit der Blende 25 ist durch einen Doppelpfeil dargestellt.

Es ist vorgesehen, dass mindestens ein Konvergenzelement 17 im auslaufseitigen Bereich der Stoffauflaufdüse 5 vorhanden ist, welches gleichseitig und/oder gegenseitig zu der in Figur 4 nicht dargestellten Impingementeinrichtung angeordnet ist.

In der Ausführung der Figur 4 ist ein weiteres, dem Konvergenzelement 17 gegenüberliegendes Konvergenzelement 26 vorgesehen. Dieses Konvergenzelement 26 ist als ein vorzugsweise starr angeordneter Höcker 27 ausgebildet und weist ähnlich und/oder gleich dem Konvergenzelement 17 eine Eintauchtiefe E' in die Faserstoffsuspension 3 > 8 mm, vorzugsweise > 10 mm, insbesondere > 15 mm, auf.

Somit weist jede Düsenwand 6.1, 6.2 der Stoffauflaufdüse 5 in ihrem auslaufseitigen Bereich ein sich über die Maschinenbreite M (Pfeil) erstreckendes und die Faserstoffsuspension 3 beeinflussendes Konvergenzelement 17, 26 auf.

Weiterhin sind in der Stoffauflaufdüse 5 mehrere Lamellen 28 mit gestaffelten Längen Mᵢ angeordnet. Die gestaffelten Längen Mᵢ werden prinzipiell in zwei Gruppen eingeteilt: kurze Lamellen 28.1 und lange Lamellen 28.2. Die kurze Lamelle 28.1 weist bevorzugt eine Länge M₁ im Bereich von 50 bis 85 %, vorzugsweise von 65 bis 75 %, der Düsenlänge B und die lange Lamelle 28.2 weist eine Länge M₂ im Bereich von 70 bis 99 %, vorzugsweise von 90 bis 98 %, der Düsenlänge B auf. Es ist selbstverständlich, dass die Lamellen 28 der jeweiligen Gruppe auch verschiedene Längen Mᵢ innerhalb des jeweiligen Längenbereichs aufweisen können.

Die einzige lange Lamelle 28.2 des Stoffauflaufs 4 der Figur 4 ist in einem Bereich mit niedriger Strömungsgeschwindigkeit vₛ (Pfeil) der Faserstoffsuspension 3 angeordnet. Dieser Bereich liegt naturgemäß im mittleren Längsbereich der Stoffauflaufdüse 5. Die lange Lamelle 28.2 reicht somit nicht in den durch das mindestens eine Konvergenzelement 17, 26 bedingten Knick hin.

Der Faserstoffsuspensionsstrahl 13 weist eine Geschwindigkeit v (Pfeil) ≥ 950 m/min, insbesondere ≥ 1.500 m/min für holzfreie Faserstoffsuspensionen, auf und der Stoffauflauf 4 kann selbstverständlich auch als ein Mehrschichtenstoffauflauf ausgebildet sein.

Zusammenfassend ist festzuhalten, dass durch die Erfindung ein Blattbildungssystem einer Maschine zur Herstellung einer fleckenfreien Faserstoffbahn mit einer sehr guten Formation auch bei hohen Geschwindigkeiten geschaffen wird.

### Bezugszeichenliste

- 1: Blattbildungssystem
- 2: Faserstoffbahn
- 3: Faserstoffsuspension
- 4: Stoffauflauf
- 5: Stoffauflaufdüse
- 6.1: Untere Düsenwand (Breitenwand)
- 6.2: Obere Düsenwand (Breitenwand)
- 7: Siebpartie
- 8.1: Innensieb (Sieb, Tragsieb)
- 8.2: Außensieb (Sieb)
- 9.1, 9.2: Umfangsbereich
- 10.1, 10.2: Umlenkelement
- 11: Impingementeinrichtung
- 11.1: Impingementschuh
- 12: Stoffeinlaufspalt
- 13: Faserstoffsuspensionsstrahl
- 14.1, 14.2: Strahlauftreffpunkt
- 15: Doppelsiebstrecke
- 16: Formier- und Entwässerungselemente
- 17: Konvergenzelement
- 18: Leiste
- 19: Oberfläche
- 20: Vorderkante
- 21: (Erste) Leiste
- 22: Formiereinrichtung
- 22.1: Formiersaugers
- 23: Ablaufkante
- 24: Wirkfläche
- 25: Blende
- 26: Konvergenzelement
- 27: Höcker
- 28: Lamelle
- 28.1: Kurze Lamelle
- 28.2: Lange Lamelle

- A₁: Abstand
- A₂: Abstand
- A₃: Abstand
- A_{I}: Abstand (25 mm)
- A_{II}: Abstand (250 mm)
- A_{H}: Abstand (Hüllkurven)
- B: Düsenlänge
- C: Bereich
- D: Faserstoffdichte
- E, E': Eintauchtiefe
- F: Eintauchtiefe
- H₁, H₂: Hüllkurve
- K: Wirkflächenkontur
- Lᵢ, L₁, L₂: Länge
- M: Maschinenbreite (Pfeil)
- Rᵢ, R₁, R₂: Radius
- L: Sieblaufrichtung (Peil)
- Mᵢ, M₁, M₂: Länge
- O₁, O₂: Oberfläche
- S: Strömungsrichtung (Peil)
- Sᵢ, S₁, S₂: Sektion
- T: Strahlturbulenz
- Vᵢ, V₁, V₂: Vakuum
- v: Geschwindigkeit (Pfeil)
- vₛ: Strömungsgeschwindigkeit (Pfeil)
- x: Einzelheit
- α: Auftreffwinkel
- β: Umschlingungswinkel
- γ: Anstellwinkel

## Patentansprüche

1. Blattbildungssystem (1) einer Maschine zur Herstellung einer Faserstoffbahn (2), insbesondere Papier- oder Kartonbahn, aus mindestens einer Faserstoffsuspension (3), mit einem Stoffauflauf (4), der eine Stoffauflaufdüse (5) mit zwei sich quer über die Maschinenbreite (M) erstreckenden Breitenwände n (untere Düsenwand 6.1 , obere Düsenwand 6.2) umfasst, und mit einer Siebpartie (7) mit zwei umlaufenden endlosen Sieben (Innensieb (Tragsieb) 8.1, Außensieb 8.2), die beide über einen Umfangsbereich (9.1, 9.2) eines jeweiligen Umlenkelements (10.1, 10.2), insbesondere einer Brustwalze, laufen und danach zumindest bis zum Erreichen einer Impingementeinrichtung (11, 11.1) unter Bildung eines keilförmigen Stoffeinlaufspalts (12), der unmittelbar die mindestens eine von dem Stoffauflauf (4) als Faserstoffsuspensionsstrahl (13) ausgebrachte Faserstoffsuspension (3) bei Ausbildung jeweiliger Strahlauftreffpunkte (14.1, 14.2) auf den beiden Sieben (8.1, 8.2) aufnimmt, zusammenlaufen und anschließend eine Doppelsiebstrecke (15) bilden, in welcher die beiden Siebe (8.1, 8.2) und die mindestens eine dazwischen liegende Faserstoffsuspension (3) über mehrere Formier- und Entwässerungselemente (16) geführt sind,
**dadurch gekennzeichnet,**
**dass** der Faserstoffsuspensionsstrahl (13) eine Strahlturbulenz (T) mittleren Niveaus aufweist, wobei der Abstand (A_{H}) der Hüllkurven (H₁, H₂) der Strahloberflächen (O₁, O₂) im Abstand (A_{II}) von 250 mm nach dem Verlassen der Stoffauflaufdüse (5) um maximal 10% gegenüber dem Abstand (A_{I}) von 25 mm nach dem Verlassen der Stoffauflaufdüse (5) größer geworden ist,
**dass** zumindest eine Breitenwand (6.1, 6.2) der Stoffauflaufdüse (5) in ihrem auslaufseitigen Bereich mindestens ein sich über die Maschinenbreite (M) erstreckendes und die Faserstoffsuspension (3) beeinflussendes Konvergenzelement (17, 25; 26, 27) aufweist und
**dass** die Faserstoffsuspension (3) im auslaufseitigen Bereich des Stoffauflaufs (4) eine Faserstoffdichte (D) im Bereich von 0,85 bis 1,5 %, vorzugsweise von 0,9 bis 1,1 %, aufweist.

2. Blattbildungssystem (1) nach Anspruch 1,
**dadurch gekennzeichnet,**
**dass** das Konvergenzelement (17, 25; 26, 27) derart angeordnet ist, dass es eine Eintauchtiefe (E , E') in die Faserstoffsuspension (3) > 8 mm, vorzugsweise > 10 mm, insbesondere > 15 mm, aufweist.

3. Blattbildungssystem (1) nach Anspruch 1 oder 2,
**dadurch gekennzeichnet,**
**dass** das Konvergenzelement (17, 25; 26, 27) eine sich über die Maschinenbreite (M) erstreckende Wirkfläche (24) aufweist, die im Wesentlichen parallel zur Strömungsrichtung (S) der Faserstoffsuspension (3) verläuft.

4. Blattbildungssystem (1) nach Anspruch 3,
**dadurch gekennzeichnet,**
**dass** das Konvergenzelement (17, 25; 26, 27) eine polygone, von der Faserstoffsuspension (3) berührte Wirkflächenkontur (K) aufweist.

5. Blattbildungssystem (1) nach einem der vorhergehenden Ansprüche,
**dadurch gekennzeichnet,**
**dass** das Konvergenzelement (17) als eine vorzugsweise sektional einstellbare Blende (25) ausgebildet ist.

6. Blattbildungssystem (1) nach einem der vorhergehenden Ansprüche,
**dadurch gekennzeichnet,**
**dass** das Konvergenzelement (26) als ein vorzugsweise starr angeordneter Höcker (27) ausgebildet ist.

7. Blattbildungssystem (1) nach einem der vorhergehenden Ansprüche,
**dadurch gekennzeichnet,**
**dass** das Konvergenzelement (17, 25; 26, 27) gleichseitig und/oder gegenseitig zu der Impingementeinrichtung (11, 11.1) angeordnet ist.

8. Blattbildungssystem (1) nach einem der vorhergehenden Ansprüche,
**dadurch gekennzeichnet,**
**dass** jede Breitenwand (6.1, 6.2) der Stoffauflaufdüse (5) in ihrem auslaufseitigen Bereich mindestens ein sich über die Maschinenbreite (M) erstreckendes und die Faserstoffsuspension (3) beeinflussendes Konvergenzelement (17, 25; 26, 27) aufweist.

9. Blattbildungssystem (1) nach einem der vorhergehenden Ansprüche,
**dadurch gekennzeichnet,**
**dass** in der Stoffauflaufdüse (5) mehrere Lamellen (28, 28.1, 28.2) mit gestaffelten Längen (Mᵢ, M₁, M₂) angeordnet sind.

10. Blattbildungssystem (1) nach Anspruch 9,
**dadurch gekennzeichnet,**
**dass** die mindestens eine kurze Lamelle (28.1) eine Länge (M₁) im Bereich von 50 bis 85 %, vorzugsweise von 65 bis 75 %, der Düsenlänge (B) und die mindestens eine lange Lamelle (28.2) eine Länge (M₂) im Bereich von 70 bis 99 %, vorzugsweise von 90 bis 98 %, der Düsenlänge (B) aufweist.

11. Blattbildungssystem (1) nach Anspruch 9 oder 10,
**dadurch gekennzeichnet,**
**dass** die mindestens eine lange Lamelle (28.2) in einem Bereich mit niedriger Strömungsgeschwindigkeit (vₛ) des Faserstoffsuspensionsstrahls (13) angeordnet ist.

12. Blattbildungssystem (1) nach einem der vorhergehenden Ansprüche,
**dadurch gekennzeichnet,**
**dass** die Impingementeinrichtung (11) als ein Impingementschuh (11.1) ausgebildet ist, der eine ortsfeste und offene Oberfläche (19) aufweist und vorzugsweise mit einem Vakuum (Vᵢ; V₁, V₂) > 0,5 kPa, vorzugsweise > 2 kPa, insbesondere > 5 kPa, regel-/steuerbar besaugt ist.

13. Blattbildungssystem (1) nach Anspruch 12,
**dadurch gekennzeichnet,**
**dass** die offene Oberfläche (19) des Impingementschuhs (11.1) durch maschinenbreite (M) Schlitze quer zur Strömungsrichtung (S) der Faserstoffsuspension (3), durch unterbrochene und maschinenbreite Schlitze quer zur Strömungsrichtung (S) der Faserstoffsuspension (3), durch Fischgrätchenschlitze in Strömungsrichtung (S) der Faserstoffsuspension (3), durch Bohrungen und/oder durch andersartig geformte Öffnungen gebildet ist.

14. Blattbildungssystem (1) nach Anspruch 12 oder 13,
**dadurch gekennzeichnet,**
**dass** der Impingementschuh (11.1) ab einem Bereich (C) < 70 mm, vorzugsweise < 50 mm, insbesondere < 25 mm, nach seiner Vorderkante (20) besaugt ist.

15. Blattbildungssystem (1) nach Anspruch 12, 13 oder 14,
**dadurch gekennzeichnet,**
**dass** der Strahlauftreffpunkt (14.2) in Sieblaufrichtung (L) in einem Abstand (A₁) zur Vorderkante (20) des Impingementschuhs (11.1) angeordnet ist, wobei der Abstand (A₁) im Bereich von 10 bis 200 mm, vorzugsweise von 50 bis 120 mm, liegt.

16. Blattbildungssystem (1) nach Anspruch 15,
**dadurch gekennzeichnet,**
**dass** der Faserstoffsuspensionsstrahl (13) einen Auftreffwinkel (α) auf das den Impingementschuh (11.1) berührende Außensieb (8.2) aufweist, der im Bereich von 1 bis 10°, vorzugsweise bei 3°, liegt.

17. Blattbildungssystem (1) nach einem der Ansprüche 12 bis 16,
**dadurch gekennzeichnet,**
**dass** der Impingementschuh (11.1) mindestens eine, vorzugsweise zwei oder mehrere gekrümmte Sektionen (Sᵢ, S₁, S₂) mit vorzugsweise unterschiedlichen Längen (Lᵢ, L₁, L₂) aufweist, deren Radii (Rᵢ, R₁, R₂) in Sieblaufrichtung (L) jeweils einen größeren Wert aufweisen.

18. Blattbildungssystem (1) nach Anspruch 17,
**dadurch gekennzeichnet,**
**dass** der Radius (R₁) der ersten Sektion (S₁) einen Wert im Bereich von 0,6 bis 4 m, vorzugsweise von 1 bis 2 m, und der Radius (R₂) der zweiten Sektion (S₂) einen Wert im Bereich von 2 bis 5 m, vorzugsweise von 3 m, aufweist.

19. Blattbildungssystem (1) nach Anspruch 17 oder 18,
**dadurch gekennzeichnet,**
**dass** die Länge (L₁) der ersten Sektion (S₁) einen Wert im Bereich von 15 bis 150 mm, vorzugsweise von 70 bis 120 mm, und die Länge (L₂) der zweiten Sektion (S₂) einen Wert im Bereich von 90 bis 250 mm aufweist.

20. Blattbildungssystem (1) nach einem der vorhergehenden Ansprüche,
**dadurch gekennzeichnet,**
**dass** der Faserstoffsuspensionsstrahl (13) eine Geschwindigkeit (v) ≥ 950 m/min, insbesondere ≥ 1.500 m/min für holzfreie Faserstoffsuspensionen (3), aufweist.

21. Blattbildungssystem (1) nach einem der vorhergehenden Ansprüche,
**dadurch gekennzeichnet,**
**dass** die erste, vorzugsweise der Impingementeinrichtung (11, 11.1) gegenüberliegende Leiste (18, 21, 21.1) ortsfest oder flexibel an das anliegende Innensieb (8.1) anpressbar angeordnet ist.

22. Blattbildungssystem (1) nach Anspruch 21,
**dadurch gekennzeichnet,**
**dass** die erste Leiste (18, 21, 21.1) in einem Abstand (A₃) ≤ 400 mm, vorzugsweise ≤ 300 mm, zur Vorderkante (20) der Impingementeinrichtung (11, 11.1) angeordnet ist.

23. Blattbildungssystem (1) nach Anspruch 21 oder 22,
**dadurch gekennzeichnet,**
**dass** die erste Leiste (18, 21, 21.1) unter einem Winkel (γ) ≤ 90°, vorzugsweise ≤ 70°, insbesondere ≤ 45°, an die Impingementeinrichtung (11, 11.1) angestellt ist.

24. Blattbildungssystem (1) nach Anspruch 21, 22 oder 23,
**dadurch gekennzeichnet,**
**dass** die Leiste (21) als eine erste Leiste (21.1) einer der Impingementeinrichtung (11, 11.1) in Sieblaufrichtung (L) nachfolgenden Formiereinrichtung (22), insbesondere eines Formiersaugers (22.1), ausgeführt ist.

25. Blattbildungssystem (1) nach Anspruch 24,
**dadurch gekennzeichnet,**
**dass** der Abstand (A₂) zwischen der Ablaufkante (23) der Impingementeinrichtung (11, 11.1) und der Leiste (21, 21.1) der Formiereinrichtung (22, 22.1) einen Wert im Bereich 20 bis 400 mm, vorzugsweise von 50 bis 250 mm, aufweist.

26. Blattbildungssystem (1) nach Anspruch 24 oder 25,
**dadurch gekennzeichnet,**
**dass** die Leiste (21, 21.1) eine derartige Eintauchtiefe (F) in das Innensieb (8.1) aufweist, dass bei Stillstand des Blattbildungssystems (1) ein Umschlingungswinkel (β) des Innensiebs (8.1) um die Leiste (21, 21.1) der Formiereinrichtung (22, 22.1) vorliegt, der einen Wert im Bereich von 0 bis 5°, vorzugsweise von 0,5 bis 2°, aufweist.
